# EUROPÄISCHE PATENTSCHRIFT

(11) **EP 1 103 037 B1**
(45) Veröffentlichungstag und Bekanntmachung des Hinweises auf die Patenterteilung: **25.08.2004**
(21) Anmeldenummer: 00940299.1
(22) Anmeldetag: 02.06.2000
(51) Int. Cl.: G08B 21/00, G08B 13/24, G07C 9/00

(54) **VERFAHREN UND VORRICHTUNG ZUM KONTROLLIEREN DES BETRETENS ODER VERLASSENS EINES BEREICHS DURCH PERSONEN ODER BEWEGLICHE SACHEN**
METHOD AND DEVICE FOR DETECTING WHETHER PERSONS OR MOBILE OBJECTS HAVE ENTERED OR LEFT AN AREA
PROCEDE ET DISPOSITIF POUR CONTROLER SI DES PERSONNES OU DES OBJETS MOBILES PENETRENT DANS UNE ZONE OU QUITTENT CETTE DERNIERE

(30) Priorität: 04.06.1999 DE 19925523; 12.11.1999 DE 19954408
(43) Veröffentlichungstag der Anmeldung: 30.05.2001
(73) Patentinhaber: Schmelter, Philipp, 48149 Münster (DE)
(72) Erfinder: SCHMELTER, Philipp, D-48149 Münster (DE); HILLER, Joachim, D-73035 Göppingen (DE)
(74) Vertreter: COHAUSZ & FLORACK
(86) Internationale Anmeldenummer: PCT/EP2000/005030
(87) Internationale Veröffentlichungsnummer: WO 2000/075897

(56) Entgegenhaltungen:
- DE-A- 3 604 307
- GB-A- 2 307 081
- GB-A- 2 332 547

## Beschreibung

Die Erfindung betrifft ein Verfahren zum Kontrollieren des Betretens oder Verlassens eines Bereichs durch Personen oder bewegliche Sachen, wobei die Personen oder Sachen jeweils einen Signalgeber tragen, der einen auf die jeweilige Person oder Sache bezogenen Code sendet oder auslöst, und wobei der Empfang eines bestimmten Codes als Warnsignal für ein unberechtigtes Betreten oder Verlassen des Bereichs durch die jeweilige Person oder Sache detektiert wird, und wobei mindestens ein zweiter, von dem ersten Signalgeber unabhängiger Signalgeber vorhanden ist, welcher ein Signal abgibt oder auslöst, das, wenn es gleichzeitig mit dem bestimmten, ein Warnsignal darstellenden Code empfangen wird, die Berechtigung der jeweiligen Person oder Sache, welcher der betreffende, das Warnsignal darstellende Code zugeordnet ist, zum Verlassen des Bereichs anzeigt. Ebenso betrifft die Erfindung eine Vorrichtung zum Kontrollieren des Zugangs oder Verlassens eines Bereichs durch Personen oder bewegliche Sachen mit einer Detektionseinrichtung, welche Codes, die den Personen oder Sachen zugeordnete Signalgeber abgeben oder auslösen, erkennt und die beim Empfang eines nicht zum Betreten oder Verlassen des Bereichs berechtigenden Codes ein Warnsignal abgibt, wobei die Detektionseinrichtung den gleichzeitigen Empfang zweier Codes als Signal für das gleichzeitige berechtigte Betreten oder Verlassen des Bereichs durch mindestens zwei Personen oder Sachen erkennt.

In der US 5 079 541 werden ein Verfahren und eine Vorrichtung zur Absicherung und Kontrolle des Zugangs und Verlassens einer Säuglingsstation in einem Krankenhaus beschrieben. Zu diesem Zweck werden gemäß der US5 079 541 den Säuglingen Windeln angelegt, welche jeweils mit einem Signalgeber bestückt sind. Bei diesem Signalgeber kann es sich beispielsweise um einen Transponder handeln, der im Wirkungsbereich eines elektromagnetischen Feldes einen bestimmten Code aussendet.

Wird ein Säugling, welcher eine derartige Windel trägt, in den Wirkungsbereich einer Detektionseinrichtung gebracht, so erfaßt die Detektionseinrichtung das vom Signalgeber ausgegebene Signal und gibt ihrerseits ein Warnsignal aus. Auf diese Weise ist sichergestellt, daß der Versuch, einen Säugling unbefugt aus der Station zu tragen, erkannt wird und ein Alarm ausgelöst wird. Nachteilig ist jedoch, daß die Detektionseinrichtung auch dann einen Alarm ausgibt, wenn berechtigte Personen, beispielsweise das Pflegepersonal oder die Eltern, mit dem Säugling den überwachten Bereich verlassen oder betreten wollen. Dies macht es erforderlich, den Signalgeber von dem Säugling zu entfernen, bevor die Station verlassen oder betreten wird, oder zusätzliche Maßnahmen, wie das Einholen einer besonderen Erlaubnis des Aufsichtspersonal zum Betreten oder Verlassen der Station, zu ergreifen.

Letzteres ist einerseits umständlich und kann andererseits beispielsweise dann nicht eingehalten werden, wenn in einer Notfallsituation ein Säugling schnell in eine andere Station des Krankenhauses gebracht werden muß. Die Möglichkeit, den Signalgeber von dem Säugling durch einfaches Abnehmen der Windel zu entfernen, bringt des weiteren die Gefahr von Manipulationen mit sich, mit denen es leicht möglich wird, einen Säugling trotz der eingerichteten Kontrollen zu entführen.

Eine Vorrichtung zur Sicherung von Gegenständen der eingangs angegebenen Art ist aus der DE 36 04 307 A1 bekannt. Bei der bekannten Vorrichtung werden jeweils gleichartige, aktive Daten aussendende Signalgeber und Empfänger eingesetzt. Deren Signale sind so aufeinander abgestimmt, daß eine Datenspeicherung, Datenverarbeitung sowie Datenweiterleitung möglich ist. Gemäß einer in der DE 36 04 307 A1 beschriebenen Ausführung ist dabei der Signalgeber, der der zur Entnahme eines Gegenstandes berechtigten Person zugeordnet ist, in analoger Weise ausgebildet wie das Empfangs- und Auswertgerät, das dem zu schützenden Gegenstand zugeordnet ist. Indem sowohl der von der zur Entnahme berechtigten Person getragene Signalgeber als auch der dem zu schützenden Gegenstand zugeordnete Signalgeber gleichartige Signale abgeben, kann so auf Basis von von den Empfangs- und Antwortgeräten und vom Signalgeber kontinuierlich abgegebenen Daten kontinuierlich überprüft werden, ob der jeweils geschützte Gegenstand entnommen werden darf oder nicht.

Überwachungsvorrichtungen der voranstehend erläuterten Art erweisen sich in der Praxis als störungsanfällig, da die jeweils ausgetauschten Signale vielfach keine eindeutige Identifizierung zulassen.

Eine Möglichkeit, diesen Nachteil zu überwinden, ist in der GB 23 32 547 A aufgezeigt. Gemäß diesem Dokument wird ein ebenfalls gleichartige Signale nutzendes Überwachungssystem so ausgelegt, daß die in einer Transponder-Hierarchie am höchsten angesiedelten Signalgeber zuerst identifiziert werden. Dazu können die höheren Transponder so gestaltet sein, daß sie auf ein Abfragesignal schneller antworten, als Signalgeber niederer Klassen. Dieser Stand der Technik zeigt somit, wie die sich beim gleichzeitigen Empfang gleicher Signale einstellenden Störungen vermieden werden können. Allerdings zeichnet sich die dazu erforderliche Auswertung durch eine hohe Komplexität aus, die einen großen technischen Aufwand bei der praktischen Verwirklichung der aus der GB 23 32 547 A bekannten Vorrichtung mit sich bringt.

Die Aufgabe der Erfindung besteht darin, mit einfachen Mitteln ein Verfahren und eine Vorrichtung der eingangs genannten Art zu schaffen, welche einerseits sicher verhindern, daß Personen oder Gegenstände unerkannt und unberechtigt einen überwachten Bereich betreten oder verlassen, und welche andererseits das unkomplizierte Betreten und Verlassen des Bereichs für solche Personen und Sachen ermöglichen, die dazu berechtigt sind.

Hinsichtlich des Verfahrens wird diese Aufgabe ausgehend von dem eingangs erläuterten Stand der Technik dadurch gelöst, daß sich die Art und Weise, mit welcher der eine Signalgeber das von ihm abgegebene Signal überträgt oder auslöst, sich von der Art und Weise unterscheidet, mit dem der andere Signalgeber das von ihm abgegebene Signal überträgt oder auslöst.

Gemäß der Erfindung wird der gleichzeitige Empfang zweier unabhängig voneinander abgegebener Signale als Berechtigung für das Betreten oder Verlassen eines geschützten Bereichs interpretiert, wobei eines der Signale für sich anzeigt, das der Träger des dieses Signal abgebenden Signalgbers an sich den betreffenden Bereich nicht verlassen darf. Auf diese Weise kann die zum Verlassen oder Betreten des geschützten Bereichs alleine nicht berechtigte Person in Begleitung eines dazu Berechtigten ohne zusätzliche Kontrollen den betreffenden Bereich betreten oder verlassen. So können beispielsweise auch in Notfällen problemlos Säuglinge einer Säuglingsstation von dem dazu berechtigten Pflegepersonal oder ihren Eltern aus dem Säuglingszimmer gebracht und in andere Stationen eines Krankenhauses getragen werden, ohne daß wertvolle Zeit für umständliche Identifizierungs- und Kontrollvorgänge verloren geht. Gleichzeitig ist durch die erfindungsgemäße, eindeutige Zuordnung des Warnsignals zu dem jeweiligen Säugling sichergestellt, daß kein Unberechtigter Säuglinge aus dem Säuglingszimmer entfernen kann. Dabei besteht ein besonderer Vorteil der Erfindung darin, daß die Kontrolle des Zugangs und des Verlassens des überwachten Bereichs berührungslos durchgeführt werden kann.

Gemäß der Erfindung werden zwei unterschiedliche Signalübertragungssysteme eingesetzt, um die Signale des einen und des anderen Signalgebers zu erzeugen. Auf diese Weise kann für die sicherheitsrelevante Identifizierung der Person oder Sache, die einen bestimmten Bereich alleine nicht verlassen oder betreten darf, eine spezialisierte, hinsichtlich ihrer technischen Verwirklichung im Umfeld des geschützten Bereichs einzigartige Signalübertragung verwirklicht werden, während für die berechtigten Personen im Umfeld des geschützten Bereichs vielfach eingesetzte, gleichartige Signalübertragungssysteme eingesetzt werden.

Vorzugsweise gibt bei einem derart erfindungsgemäß ausgebildeten System ein Signalgeber als passives Element sein Signal aufgrund einer Fremderregung ab, während der andere Signalgeber aktiv ein Signal aussendet. Als passiv arbeitender Signalgeber kann beispielsweise ein Transponder eingesetzt werden. Alternativ läßt sich eine passive Erzeugung eines Signals beispielsweise jedoch auch dadurch bewerkstelligen, daß der eine Signalgeber bei Annäherung an einen Ausgang des Bereichs ein elektro-magnetisches Feld stört und damit ein Warnsignal auslöst, während der andere Signalgeber ein Sender ist, der ein bestimmtes, codiertes Signal abgibt.

Transponder, die für die Verwendung im Zusammenhang mit - der Erfindung geeignet sind, sind derzeit beispielsweise unter der Handelsbezeichnung "LEGIC" oder "MAYFAIR" erhältlich. Selbstverständlich können auch andere Transponder, welche den Anforderungen der Erfindung gerecht werden, eingesetzt werden.

Grundsätzlich ist es möglich, die von den zum Zutritt oder Verlassen berechtigten Personen oder Sachen getragenen Signalgeber so auszugestalten, daß auch berechtigte Personen oder Sachen jeweils nur gemeinsam mit einer zweiten, einen Signalgeber tragenden Person oder Sache den überwachten Bereich verlassen oder betreten kann. Gemäß einer besonders bevorzugten Ausgestaltung der Erfindung tragen bestimmte Personen oder Sachen jedoch einen Signalgeber, welcher einen ersten Code abgibt, der anzeigt, daß die betreffende Person oder Sache nicht zum Verlassen oder Betreten des Bereichs berechtigt ist, während bestimmte andere Personen oder Sachen jeweils einen Signalgeber tragen, der einen anderen, sich von dem ersten Code unterscheidenden Code abgibt, welcher zum Betreten oder Verlassen des Bereichs berechtigt. Bei dieser Ausgestaltung der Erfindung können sich die zum Betreten oder Verlassen berechtigten Personen oder Sachen auch ohne Begleitung in dem überwachten Bereich bewegen. Gleichzeitig können unberechtigte Personen oder Sachen in Begleitung von berechtigten die Kontrollen passieren. Besonders vorteilhaft ist diese Ausgestaltung dann, wenn der überwachte Bereich eine Säuglingsstation in einem Krankenhaus ist und die Säuglinge einen Signalgeber tragen, dessen Code nicht zum Betreten oder Verlassen der Säuglingsstation berechtigt, während andere Personen, wie Eltern oder Pflegepersonal, jeweils einen Signalgeber tragen, dessen Codierung zum Betreten oder Verlassen der Säuglingsstation berechtigt. Dabei kann die Praxistauglichkeit der Erfindung dadurch weiter verbessert werden, daß die zum Betreten oder Verlassen des Bereichs berechtigten Personen oder Sachen unterschiedliche Grade der Berechtigung besitzen. Auf diese Weise kann der von den Signalgebern jeweils abgegebene Code zur Zugangskontrolle anderer Bereiche genutzt werden, die jeweils nur von einem bestimmten Kreis der berechtigten Personen oder Sachen betreten werden dürfen.

Hinsichtlich einer Vorrichtung der eingangs angegebenen Art wird die oben genannte Erfindung in dem erfindungsgemäßen Verfahren entsprechender Weise dadurch gelöst, daß sich die Art und Weise, mit welcher der eine Signalgeber das von ihm abgegebene Signal überträgt oder auslöst, sich von der Art und Weise unterscheidet, mit dem der andere Signalgeber das von ihm abgegebene Signal überträgt oder auslöst.

Eine weitere vorteilhafte Ausgestaltung der Erfindung ist dadurch gekennzeichnet, daß mindestens eine zweite Detektionseinrichtung, welche einen benachbart zu dem von der ersten Detektionseinrichtung überwachten ersten Teilabschnitt angeordneten zweiten Teilabschnitt des überwachten Bereichs erfaßt, und eine Auswerteinrichtung vorhanden sind, welche ein Warnsignal abgibt, wenn eine der Detektionseinrichtungen ebenfalls ein Warnsignal abgibt. Durch die gemeinsame Überwachung durch eine oder mehrere Detektionseinrichtungen kann der Ursprung der erfaßten Codierungen mit höherer Auflösung räumlich zugeordnet und sichergestellt werden, daß nur solche Personen oder Sachen gemeinsam den überwachten Bereich betreten oder verlassen, die sich eng nebeneinander bewegen. Eine derart erfindungsgemäß ausgebildete Vorrichtung ist insbesondere zur Kontrolle des Betretens oder Verlassens einer Säuglingsstation in einem Krankenhaus geeignet.

Weitere vorteilhafte Ausgestaltungen der Erfindung sind in den abhängigen Ansprüchen angegeben.

Nachfolgend wird die Erfindung anhand einer Ausführungsbeispiele darstellenden Zeichnung näher erläutert. Die einzige Figur zeigt den Grundriß einer Säuglingsstation S in einem weiter nicht dargestellten Krankenhaus.

Der innere Bereich der Säuglingsstation S, der ein Säuglingszimmer 1, einen inneren Flur 2 sowie Versorgungsräume 3 umfaßt, kann über einen Flur 4 erreicht werden, welcher durch eine Tür 5 gegenüber dem inneren Bereich der Säuglingsstation S getrennt ist. Die Tür 5 kann mittels eines Türöffners 5a geöffnet werden.

Auf beiden Seiten der Tür 5 ist jeweils eine Detektionseinrichtung 6,7 angeordnet. Beide Detektionseinrichtungen 6,7 sind mit einer Auswerteinrichtung 8 verbunden, die eine nicht gezeigte Einrichtung zum Abgeben eines Alarms umfaßt und ein Signal an den Türöffner 5a zum Sperren oder Öffnen der Tür 5 abgeben kann.

Eine weitere Detektionseinrichtung 9 ist im Bereich der Türe 10 angeordnet, welche das Säuglingszimmer 1 vom Flur 2 der Säuglingsstation trennt. Sie ist ebenfalls mit der Auswerteinrichtung 8 verbunden. Diese gibt einen Alarm ab, wenn die Detektionseinrichtung erkennt, daß eine unberechtigte Person versucht, das Säuglingszimmer 1 zu betreten.

Die Säuglinge tragen als Signalgeber jeweils eine miniaturisierte Spule, welche beispielsweise in einem Armband untergebracht ist. Die Spule löst beim Eindringen den von der Detektionseinrichtung 9 überwachten Bereich eine typische, einen bestimmten Code A₁ - A₆ darstellende Störung eines von der Detektionseinrichtung 9 erzeugten elektro-magnetischen Feldes aus. Diese Störung weist als Warnsignal darauf hin, daß der jeweilige Säugling die Säuglingsstation S nicht alleine verlassen darf.

Das zur Betreuung der Säuglinge eingesetzte Pflegepersonal trägt jeweils einen als Transponder ausgebildeten Signalgeber, der die Codierung B abgibt.

Diese berechtigt nicht nur dazu, die Säuglingsstation S über die Türe 5 zu betreten oder zu verlassen, sondern auch dazu, das Säuglingszimmer 1 alleine oder in Begleitung zu betreten oder zu verlassen.

Die Eltern der Säuglinge, denen ein Besuch der Säuglingsstation S gestattet ist, sind mit tragbaren Signalgebern in Form von Transpondern ausgestattet, die einen Code C₂,C₃ abgeben. Dieser berechtigt alleine nur zum Betreten oder Verlassen des inneren Flurs 2 der Säuglingsstation S.

Eine fremde Person X, wie ein Besucher, der an sich nicht zum Betreten der Station berechtigt ist, kann durch Betätigen des Türöffners 5a durch das Pflegepersonal ebenfalls in die Säuglingsstation S eingelassen werden. Ebenso können derartige fremde Besucher X in Begleitung einer berechtigen Person aus dem Kreis des Pflegepersonals oder der Eltern die Säuglingsstation betreten.

Eine Annäherung eines Säuglings an die Detektionseinrichtung 9 löst, wie erwähnt, eine Störung in deren elektro-magnetischen Feld aus, welche ein Warnsignal für das möglicherweise unberechtigt erfolgende Verlassen der Säuglingsstation darstellt. Dadurch wird verhindert, daß der unberechtigte Besucher X einen Säugling mit sich nimmt. Wird jedoch gleichzeitig von der Detektionseinrichtung 9 beispielsweise der Code B empfangen, so interpretiert die Detektionseinrichtung 9 dies als Signal dafür, daß der betreffende Säugling in Begleitung einer berechtigten Person die Türe 10 passieren will, und die Auslösung des Alarms bzw. die Absperrung der Türe 10 unterbleibt.

### BEZUGSZEICHENLISTE

- S: Säuglingsstation
- 1: Säuglingszimmer
- 2: innerer Flur der Säuglingsstation S
- 3: Versorgungsräume der Säuglingsstation S
- 4: Flur
- 5: Tür
- 5a: Türöffner
- 6,7: Detektionseinrichtungen
- 8: Auswerteinrichtung
- 9: Detektionseinrichtung
- 10: Türe

- A₁-A₆: den Säuglingen zugeordnete Codes
- B: dem Pflegepersonal zugeordnete Codes
- C₂,C₃: den Eltern zugeordnete Codes
- X: unberechtigte Person

## Patentansprüche

1. Verfahren zum Kontrollieren des Betretens oder Verlassens eines Bereichs (S) durch Personen oder bewegliche Sachen, wobei die Personen oder Sachen jeweils einen Signalgeber trägen, der einen auf die jeweilige Person oder Sache bezogenen Code (A₁-A₆, B₂, B₃, C) sendet oder auslöst, und wobei der Empfang eines bestimmten Codes (A₁-A₆) als Warnsignal für ein unberechtigtes Betreten oder Verlassen des Bereichs durch die jeweilige Person oder Sache detektiert wird, und wobei mindestens ein zweiter, von dem ersten Signalgeber unabhängiger Signalgeber vorhanden ist, welcher ein Signal abgibt oder auslöst, das, wenn es gleichzeitig mit dem bestimmten, ein Warnsignal darstellenden Code empfangen wird, die Berechtigung der jeweiligen Person oder Sache, welcher der betreffende, das Warnsignal darstellende Code zugeordnet ist, zum Verlassen des Bereichs anzeigt, **dadurch gekennzeichnet, daß** sich die Art und Weise, mit welcher der eine Signalgeber das von ihm abgegebene Signal überträgt oder auslöst, sich von der Art und Weise unterscheidet, mit dem der andere Signalgeber das von ihm abgegebene Signal überträgt oder auslöst.

2. Verfahren nach Anspruch 1, **dadurch gekennzeichnet, daß** der eine Signalgeber als passives Element sein Signal aufgrund einer Fremderregung abgibt, während der andere Signalgeber aktiv ein Signal aussendet.

3. Verfahren nach einem der Ansprüche 1 oder 2, **dadurch gekennzeichnet, daß** der eine Signalgeber bei Annäherung an einen Ausgang des Bereichs ein elektro-magnetisches Feld stört und damit ein Warnsignal auslöst, während der andere Signalgeber ein Sender ist, der ein bestimmtes, codiertes Signal abgibt.

4. Verfahren nach einem der voranstehenden Ansprüche, **dadurch gekennzeichnet, daß** bestimmte Personen oder Sachen einen Signalgeber tragen, welcher einen ersten Code (A₁-A₆) abgibt, der anzeigt, daß die betreffende Person oder Sache nicht zum Verlassen oder Betreten des Bereichs berechtigt ist, und **daß** bestimmte andere Personen oder Sachen jeweils einen Signalgeber tragen, der einen anderen, sich von dem ersten Code (A₁-A₆) unterscheidenden Code (B₂, B₃, C) abgibt, welcher zum Betreten oder Verlassen des Bereichs berechtigt.

5. Verfahren nach einem der voranstehenden Ansprüche, **dadurch gekennzeichnet, daß** der Bereich eine Säuglingsstation (S) in einem Krankenhaus ist und **daß** die Säuglinge einen Signalgeber tragen, der einen Code (A₁-A₆) abgibt oder auslöst, der nicht zum Betreten oder Verlassen der Säuglingsstation (S) berechtigt, während andere Personen, wie Eltern oder-Pflegepersonal, jeweils einen Signalgeber tragen, der einen Code (B₂, B₃, C), abgibt oder auslöst, welcher zum Betreten oder Verlassen der Säuglingsstation (S) berechtigt.

6. Verfahren nach einem der voranstehenden Ansprüche, **dadurch gekennzeichnet, daß** die zum Betreten oder Verlassen des Bereichs berechtigten Personen oder Sachen unterschiedliche Grade der Berechtigung besitzen.

7. Vorrichtung zum Kontrollieren des Zugangs oder Verlassens eines Bereichs (S) durch Personen oder bewegliche Sachen mit einer Detektionseinrichturig (6,7), welche Codes (A₁-A₆, B₂, B₃, C), die den Personen oder Sachen zugeordnete Signalgeber abgeben oder auslösen, erkennt und die beim Empfang eines nicht zum Betreten oder Verlassen des Bereichs berechtigenden Codes (A₁-A₆) ein Warnsignal abgibt, wobei die Detektionseinrichtung (6,7) den gleichzeitigen Empfang zweier Codes (A₁-A₆, B₂, B₃, C) als Signal für das gleichzeitige berechtigte Betreten oder Verlassen des Bereichs (S) durch mindestens zwei Personen oder Sachen erkennt, **dadurch gekennzeichnet, daß** sich die Art und Weise, mit welcher der eine Signalgeber das von ihm abgegebene Signal überträgt oder auslöst, sich von der Art und Weise unterscheidet, mit dem der andere Signalgeber das von ihm abgegebene Signal überträgt oder auslöst.

8. Vorrichtung nach Anspruch 7, **dadurch gekennzeichnet, daß** mindestens eine zweite Detektionseinrichtung (6, 7), welche einen benachbart zu dem von der ersten Detektionseinrichtung (6,7) überwachten ersten Teilabschnitt angeordneten zweiten Teilabschnitt des überwachten Bereichs erfaßt, und eine Auswerteinrichtung (8) vorhanden sind, welche ein Warnsignal abgibt, wenn eine der Detektionseinrichtungen (6,7) ebenfalls ein Warnsignal abgibt.

9. Vorrichtung nach einem der Ansprüche 7 bis 8, **dadurch gekennzeichnet, daß** der Signalgeber in einer hautverträglichen Masse eingegossen ist und am Körper der jeweiligen Person befestigt ist.

10. Verwendung einer Vorrichtung nach einem der Ansprüche 7 bis 9 zur Kontrolle des Betretens oder Verlassens einer Säuglingsstation (S) in einem Krankenhaus.

## Claims

1. A method for detecting whether persons or mobile objects have entered or exited an area (S), wherein the persons or objects respectively carry a signal transmitter that transmits or triggers a code (A₁-A₆, B₂, B₃, C) referring to the respective person or object, wherein the reception of a certain code (A₁-A₆) is detected as a warning signal that is indicative of the respective person or object entering or exiting the area in an unauthorized fashion, wherein at least a second signal transmitter is provided independent of the first signal transmitter, and wherein the second signal transmitter transmits or triggers a signal that, if it is received simultaneously with the certain code that represents a warning signal, is indicative of the exit authorization of the respective person or object, to which the code representing the warning signal is assigned,
**characterized in that**
the fashion, in which the one signal transmitter transmits or triggers the signal delivered by it differs from the fashion, in which the other signal transmitter transmits or triggers the signal delivered by it.

2. The method according to Claim 1,
**characterized in that**
one signal transmitter acts as a passive element and transmits its signal in response to a separate excitation, and **in that** the other signal transmitter actively sends out a signal.

3. The method according to one of Claims 1 or 2,
**characterized in that**
one signal transmitter disturbs an electromagnetic field when it approaches an exit from the area and thusly triggers a warning signal, and **in that** the other signal transmitter consists of a transmitter that transmits a certain coded signal.

4. The method according to one of the preceding claims,
**characterized in that**
certain persons or objects carry a signal transmitter that transmits a first code (A₁-A₆), wherein the first code indicates that the respective person or object is not authorized to exit or enter the area, and **in that** certain other persons or objects respectively carry a signal transmitter that transmits another code (B₂, B₃, C) that differs from the first code (A₁-A₆), wherein the second code authorizes the person or object to enter or exit the area.

5. The method according to one of the preceding claims,
**characterized in that**
the area consists of a nursing station (S) in a hospital, and **in that** the infants carry a signal transmitter that transmits or triggers a code (A₁-A₆) which does not authorize an entry or exit of the nursing station (S), wherein other persons, for example, parents and hospital personnel, respectively carry a signal transmitter that transmits or triggers a code (B₂, B₃, C) which authorizes'to enter or exit the nursing station (S).

6. The method according to one of the preceding claims,
**characterized in that**
the persons or objects authorized to enter or exit the area are assigned different degrees of authorization.

7. A device for detecting whether persons or mobile objects have entered or exited an area (S), with a detection device (6, 7) which recognizes codes (A₁-A₆, B₂, B₃, C) that are transmitted or triggered by signal transmitters assigned to the persons or objects and which transmits a warning signal when it receives a code (A₁-A₆) that does not authorize entry or exit to the area, wherein the detection device (6, 7) recognizes the simultaneous reception of two codes (A₁-A₆, B₂, B₃, C) as a signal for the simultaneous authorized entry or exit of the area (S) by at least two persons or objects,
**characterized in that**
the fashion, in which the one signal transmitter transmits or triggers the signal delivered by it differs from the fashion, in which the other signal transmitter transmits or triggers the signal delivered by it.

8. The device according to Claim 7,
**characterized in that**
at least a second detection device (6, 7) is provided which monitors a second section of the monitored area which lies adjacent to the first section monitored by the first detection device (6, 7), and **in that** an evaluation device (8) is provided which transmits a warning signal if one of the detection devices (6, 7) also transmits a warning signal.

9. The device according to Claim 7 or 8,
**characterized in that**
the signal transmitter is cast-in in a skin-compatible mass and fixed on the body of the respective person.

10. A utilization of the device according to one of Claims 7-9 for detecting the entry or the exiting of a nursing station (S) in a hospital.

## Revendications

1. Procédé pour contrôler si des personnes ou des objets mobiles pénètrent dans une zone (S) ou la quittent, selon lequel les personnes ou les objets, portent respectivement un générateur de signaux, qui émet ou qui déclenche un code (A₁-A₆, B₂, B₃, C) rapporté à la personne considérée ou à l'objet considéré, et selon lequel la réception d'un code déterminé (A₁-A₆) est détectée en tant que signal d'avertissement du fait que la personne considérée ou l'objet considéré pénètre de façon intempestive dans la zone ou la quitte, et selon lequel il est prévu au moins un second générateur de signaux, qui est indépendant du premier générateur de signaux et délivre ou déclenche un signal qui, lorsqu'il est reçu simultanément avec le code déterminé représentant un signal d'avertissement, indique l'autorisation de la personne respective ou de l'objet respectif, qui est associé au code considéré représentant le signal d'avertissement, de quitter la zone, **caractérisé en ce que** la manière avec laquelle un générateur de signaux transmet ou déclenche le signal qui lui est envoyé, diffère de la manière avec laquelle l'autre générateur de signaux transmet ou déclenche le signal, qu'il délivre.

2. Procédé selon la revendication 1, **caractérisé en ce qu'**un générateur de signaux en tant qu'élément passif délivre son signal sur la base d'une excitation extérieure, tandis que l'autre générateur de signaux émet de façon active un signal.

3. Procédé selon l'une des revendications 1 ou 2, **caractérisé en ce que** lorsqu'on se rapproche d'une sortie de la zone, un générateur de signaux perturbe un champ électromagnétique et par conséquent déclenche un signal d'avertissement, tandis que l'autre générateur de signaux est un émetteur qui délivre un signal codé déterminé.

4. Procédé selon l'une des revendications précédentes, **caractérisé en ce que** certaines personnes ou certains objets portent un générateur de signaux, qui délivre un premier code (A₁-A₆) qui indique que la personne considérée ou l'objet considéré n'est pas autorisé à quitter la zone ou à pénétrer dans la zone, et que certaines autres personnes ou certains autres objets portent respectivement un générateur de signaux, qui délivre un autre code (B₂, B₃, C) différent du premier code (A₁-A₆), qui autorise de pénétrer dans la zone ou de quitter la zone.

5. Procédé selon l'une des revendications précédentes, **caractérisé en ce que** la zone est une crèche (S) située dans un hôpital et que les nourrissons portent un générateur de signaux qui délivre ou déclenche un code (A₁-A₆) qui n'autorise pas de pénétrer dans la crèche (S) ou de la quitter tandis que d'autres personnes, telles que des parents ou des personnels soignants portent respectivement un générateur de signaux qui délivre ou déclenche un code (B₂, B₃, C) qui autorise de pénétrer dans la crèche (S) ou d'en sortir.

6. Procédé selon l'une des revendications précédentes, **caractérisé en ce que** les personnes ou les objets, qui sont autorisés à pénétrer dans la zone ou à la quitter, possèdent des degrés différents d'autorisation.

7. Dispositif pour contrôler l'accès dans une zone (S) ou la sortie de cette zone des personnes ou des objets mobiles, comportant un dispositif de détection (6, 7), qui identifie des codes (A₁-A₆, B₂, B₃, C) que délivrent ou déclenchent des générateurs de signaux associés aux personnes ou aux objets, et qui délivrent un signal d'avertissement lors de la réception d'un code (A₁-A₆) qui n'autorise pas à pénétrer dans la zone ou à la quitter, dans lequel le dispositif de détection (6, 7) identifie la réception simultanée de deux codes (A₁-A₆, B₂, B₃, C) comme signal indiquant qu'au moins deux personnes ou deux objets sont autorisés à simultanément pénétrer dans la zone (S) ou à la quitter, **caractérisé en ce que** la manière avec laquelle un générateur de signaux transmet ou déclenche le signal qui lui est envoyé, diffère de la manière avec laquelle l'autre générateur de signaux transmet ou déclenche le signal, qu'il délivre.

8. Dispositif selon la revendication 7, **caractérisé en ce qu'**il est prévu au moins un second dispositif de détection (6, 7), qui détecte une seconde section partielle de la zone contrôlée, qui est disposée au voisinage de la première section partielle contrôlée par le premier dispositif de détection (6, 7), et un dispositif d'évaluation (8), qui délivre un signal d'avertissement lorsque l'un des dispositifs de détection (6, 7) délivre également un signal d'avertissement.

9. Dispositif selon l'une des revendications 7 à 8, **caractérisé en ce que** le générateur de signaux est coulé dans une masse compatible avec la peau et fixé sur le corps de la personne considérée.

10. Utilisation d'un dispositif selon l'une des revendications 7 à 9, pour contrôler le fait qu'on pénètre dans une crèche (S) dans un hôpital ou qu'on en sort.
